# EUROPÄISCHE PATENTSCHRIFT

(11) **EP 2 650 981 B1**
(45) Veröffentlichungstag und Bekanntmachung des Hinweises auf die Patenterteilung: **09.11.2016**
(21) Anmeldenummer: 13401020.6
(22) Anmeldetag: 06.03.2013
(51) Int. Cl.: H01R 25/14

(54) **Stromschiene**
Current bar
Rail conducteur

(30) Priorität: 11.04.2012 DE 102012007083
(43) Veröffentlichungstag der Anmeldung: 16.10.2013
(73) Patentinhaber: Hoffmeister Leuchten GmbH, 58579 Schalksmühle (DE)
(72) Erfinder: Hoffmeister, Oliver, 58511 Lüdenscheid (DE)
(74) Vertreter: Köchling, Conrad-Joachim

(56) Entgegenhaltungen:
- EP-A1- 0 015 356
- EP-A1- 0 465 098
- DE-A1- 10 018 680
- FR-A1- 2 178 914
- US-A- 4 919 625

## Beschreibung

Die Erfindung betrifft eine Stromschiene, insbesondere aus Metall, mit einem im Wesentlichen U-förmigen Querschnitt, bei der in den einen Aufnahmekanal seitlich begrenzenden parallelen Seitenwänden Tragschienen aus Isolierstoff angeordnet sind, die jeweils mehrere voneinander isolierte, in Schienenlängsrichtung parallel zueinander und einander gegenüberliegende und vom Aufnahmekanal zugängliche nicht isolierte, blanke elektrische Phasenleiter und einen Nullleiter aufnehmen, wobei zudem vorzugsweise an der Basis der Stromschiene ein ebenfalls vom Aufnahmekanal zugänglicher Schutzleiter vorgesehen ist, wobei zwischen jeweils einem Leiterpaar, welches in einer Tragschiene gehalten ist, ein fünfter und sechster blanker Steuerleiter isoliert von den Phasenleitern und dem Nullleiter des Leiterpaares angeordnet ist, wobei der fünfte und sechste Steuerleiter einander gegenüber liegen und vom Aufnahmekanal her zugänglich sind, wobei der fünfte und sechste Steuerleiter zum Anschluss für eine elektrische oder elektronische Steuerung oder als zusätzliche Versorgungsleiter für weitere elektrische Verbraucher bestimmt sind oder an diese angeschlossen sind.

Eine derartige Stromschiene ist beispielsweise in Figur 3 der DE OS 22 50 738 ersichtlich.

Eine gattungsgemäße Stromschiene ist aus der EP 0 015 356 A1 bekannt. Bei dieser sind in jedem Schenkel der Stromschiene zwei Phasenleiter und ein Nullleiter vorgesehen, die alternativ durch einen in die Schiene eingesetzten Adapter kontaktierbar sind. Steuerleiter sind hierbei nicht vorgesehen.

Aus der DE 100 18 680 A1 ist eine ähnliche Ausgestaltung ersichtlich, bei der in einem Schenkel der Stromschiene zwei Phasenleiter, in dem anderen Schenkel ein Phasenleiter und ein Nullleiter und in beiden Schenkeln je ein Signalleiter vorgesehen, wobei zwischen jeweils einem Phasenleiter und einem Signalleiter eine Zwischenwand aus elektrisch leitfähigem Material angeordnet ist.

Aus der EP 0 465 098 A1 ist eine ähnliche Ausgestaltung wie aus der EP 0 015 356 A1 bekannt.

Aus der FR 2 178 914 A1 ist eine Stromschiene bekannt, bei der an einem Schenkel mündungsnah ein Schutzleiter angeordnet ist.

Aus der US 4 919 625 A ist eine vierpolige Stromschiene bekannt, bei der ein Leiter etwas näher zur Mitte der Schiene versetzt ist.

Ausgehend von diesem Stand der Technik liegt der Erfindung die Aufgabe zugrunde, eine Stromschiene gattungsgemäßer Art zu schaffen, die neben dem Drehstrombetrieb auch den zusätzlichen Anschluss von weiteren Verbrauchern oder von Signalübertragungen ermöglicht, wobei zudem Kriechspannungen zwischen den Phasenleitern, dem Nullleiter und dem fünften und sechsten Steuerleiter ausgeschlossen werden sollen.

Diese Aufgabe wird von einer Stromschiene mit den Merkmalen des Anspruchs 1 gelöst.

Zur Lösung der Aufgabe wird vorgeschlagen, jede Tragschiene aus Isolierstoff Kammern zur Aufnahme jeweils eines Phasenleiters und/oder eines Nullleiters aufweist, wobei eine erste Kammer durch einen ersten Seitensteg und einen Mittelsteg begrenzt ist, und eine zweite Kammer durch den Mittelsteg und einen zweiten Seitensteg begrenzt ist, und dass der Mittelsteg zu seinem freien Ende hin, welches der Seitenwand der Stromschiene abgewandt ist, an der die Tragschiene fixiert ist, etwa U-förmig gegabelt ist und die Gabelung der fünfte oder sechste Steuerleiter eingesetzt ist, so dass er an der Basis der Gabelung anliegt.

Durch diese Anordnung wird ermöglicht, dass nicht nur die drei Phasenleiter und der Nullleiter als Anschluss für die Phasen bei Drehstrombetrieb genutzt werden können, sondern zusätzlich kann durch den fünften und sechsten Leiter die Einschaltung von zusätzlichen Verbrauchern, beispielsweise für Notlicht, Sicherheitsbeleuchtung, sonstige Verbraucher im Niederspannungsbetrieb oder auch im Wechselstrombetrieb, Signalübertragung und dergleichen erfolgen. Der Anwendungsbereich der Stromschiene wird damit erheblich erweitert.

Zudem wird durch diese Ausgestaltung sichergestellt, dass Kriechspannungen ausgeschlossen werden können.

Bevorzugt ist vorgesehen, dass die Gabelschenkel der Gabelung um ein zur Vermeidung von Kriechspannungen zu den Phasenleitern oder dem Nullleiter ausreichendes Maß über den fünften oder sechsten Steuerleiter vorragen.

In an sich bekannter Weise kann dabei vorgesehen sein, dass in die Stromschiene ein Adapter zur Kontaktierung mit den Phasenleitern, dem Nullleiter und den Steuerleitern eingesetzt ist, und dass an dem der Basis der Stromschiene abgewandten Endbereich der Seitenwände Auflagebereiche für den in die Stromschiene eingesetzten Adapter ausgebildet sind, wobei vorzugsweise einer dieser Auflagebereiche einen blanken Schutzleiter hält, der vom Aufnahmekanal her zugänglich ist.

Die Anordnung eines weiteren Schutzleiters in einem dieser Auflagebereiche ist eine Option, die je nach Ausgestaltung des mit der Stromschiene kompartiblen Adapters vorzusehen ist. Üblicherweise ist ein Schutzleiter an der Basis der Stromschiene außermittig angeordnet, wie aus dem oben zitierten Stand der Technik bekannt. Zusätzlich oder alternativ kann ein Schutzleiter in dem Auflagebereich der Stromschiene angeordnet sein.

Des Weiteren kann zur Verbesserung dieses Verhaltens noch vorgesehen sein, dass der Mittelsteg in seinem Bereich zwischen seiner Basis und den die Phasenleiter oder den Nullleiter haltenden Isolierklauen zur Bildung einer verlängerten Kriechstrecke verjüngt ist.

Zudem ist bevorzugt in an sich bekannter Weise vorgesehen, dass zwischen der Tragschiene aus Isolierstoff und der diese haltenden Seitenwand zumindest im Bereich der Anordnung der Phasenleiter oder des Nullleiters ein Luftspalt gebildet ist.
Bevorzugt ist zudem vorgesehen, dass die Tragschienen jeweils in einer parallel zu der Seitenwand der Stromschiene liegenden Ebene die beiden Phasenleiter oder einen Phasenleiter und den Nullleiter halten und dass der fünfte oder sechste Leiter in einer gegenüber dieser Ebene zum Innenraum der Stromschiene verlagerten Ebene liegt.

Auch ist bevorzugt vorgesehen, dass die freien Enden der ersten und zweiten Seitenstege und die Enden der Gabelschenkel des Mittelsteges in einer parallel zur Seitenwand der Stromschiene verlaufenden Ebene liegen.

Des Weiteren ist vorgesehen, dass die Phasenleiter der Nullleiter und der fünfte und sechste Steuerleiter gegen manuelle Berührung geschützt in den Tragschienen zurückverlagert angeordnet sind.

Eine Besonderheit wird noch darin gesehen, dass in die Stromschiene endseitig ein Kupplungsstück als Verbinder, Einspeisung oder Endstück eingesteckt ist, das aus Isolierstoff besteht und mit den Phasenleitern, dem Nullleiter, dem fünften und sechsten Steuerleiter sowie mit einem Schutzkontakt in Kontakt stehende Anschlussleiter aufweist, wobei Bestandteile des Kupplungsstückes aus Isolierstoff in Hohlkammern der Stromschiene eingreifen, die zwischen der Tragschiene und den Seitenwänden der Stromschiene gebildet sind, sowie in einen Kammerraum der zwischen einem Tragsteg des fünften oder sechsten Steuerleiters und dem diesem benachbarten Isoliersteg, der den dem Tragsteg benachbarten Bereich jedes Phasenleiters oder des Nullleiters hält, ausgebildet ist.

Durch die erfindungsgemäß ausgebildete Stromschiene wird eine Stromschiene zur Verfügung gestellt, die sowohl an das Drei-Phasen-Netz anschließbar ist als auch die Anschlüsse an Signalübertragung und dergleichen ermöglicht. Bei einem üblichen angenommenen Aufbau der Stromschiene können beispielsweise über die Phasenleiter 3 x 16 Ampere bei Drehstrombetrieb angeschlossen werden. Über den fünften und sechsten Steuerleiter kann beispielsweise zusätzlich eine Belastung mit 10 Ampere für zusätzliche

Leiter erfolgen, oder es können alternativ diese auch für die Signalübertragung oder andere Installationen verwendet werden. Die Luft- und Kriechstrecken sind hierbei eingehalten.

Ein Ausführungsbeispiel einer Stromschiene ist in der einzigen Zeichnungsfigur gezeigt, die eine Stromschiene in einer stirnseitigen Ansicht zeigt.

Hierbei ist eine Stromschiene 1 aus Metall vorgesehen, die einen im Wesentlichen U-förmigen Querschnitt hat. Durch die seitlichen zueinander parallelen Seitenwände der Stromschiene ist ein Aufnahmekanal 2 seitlich begrenzt, der kopfseitig durch die Basis der Stromschiene 1 begrenzt ist. An den Seitenwänden der Stromschiene 1 sind Tragschienen 3 aus Isolierstoff angeordnet und mittels verformbarer Stege 4 fixiert. Diese Tragschienen 3 nehmen jeweils mehrere voneinander isolierte, in Schienenlängsrichtung parallel zueinander und einander gegenüberliegende vom Aufnahmekanal 2 her zugängliche, nicht isolierte blanke elektrische Phasenleiter 5,6,7 und einen Nullleiter 8 auf. Zudem ist im Ausführungsbeispiel an der Basis der Stromschiene 1 ein ebenfalls vom Aufnahmekanal 2 her zugänglicher Schutzleiter 9 ausgebildet oder vorgesehen.

Zwischen jeweils einem Leiterpaar 5,6 beziehungsweise 7,8, welches in einer Tragschiene 3 gehalten ist, ist ein fünfter Steuerleiter 10 und ein sechster Steuerleiter 11 isoliert von den Leitern 5,6 beziehungsweise 7,8 des Leiterpaares angeordnet. Der fünfte und sechste Steuerleiter 10,11 liegen einander gegenüber. Beide Leiter sind wiederum vom Aufnahmekanal 2 her zugänglich. Dieser fünfte und sechste Steuerleiter 10,11 kann beispielsweise zum Anschluss für elektrische oder elektronische Steuerungen bestimmt sein oder auch als zusätzlicher Versorgungsleiter für weitere elektrische Verbraucher an eine Spannungsquelle angeschlossen sein.

An dem der Basis der Stromschiene 1 abgewandten Endbereich der Seitenwände sind Auflagebereiche 12,13 für einen in die Stromschiene 1 eingesetzten Adapter ausgebildet. Im Ausführungsbeispiel ist einer dieser Auflagebereiche, nämlich der Auflagebereich 13 mit einem zusätzlichen blanken Schutzleiter 14 ausgestattet, der vom Aufnahmekanal 2 her zugänglich ist.

Jede Tragschiene 3 aus Isolierstoff weist eine durch einen ersten Seitensteg 15, einen Mittelsteg 16 und einen zweiten Seitensteg 17 begrenzte Kammer zur Aufnahme jeweils eines Phasenleiters oder Nullleiters 5,6,7,8 auf. Der Mittelsteg 16 ist zu seinem freien Ende hin, welches der Seitenwand der Tragschiene 1 abgewandt ist, an welcher die Tragschiene 3 fixiert ist, etwa U-förmig gegabelt, wobei in die Gabelung der fünfte oder sechste Steuerleiter 10,11 eingesetzt ist, so dass der jeweilige Leiter an der Basis der Gabelung anliegt und die Gabelschenkel 22 um ein solches Maß über den fünften oder sechsten Steuerleiter 10,11 vorragen, dass Kriechspannungen zwischen den Leitern 5,6 und 10 beziehungsweise 7,8 und 11 vermieden sind.

Der Mittelsteg 16 ist in seinem Bereich zwischen der Basis 18 und den die Phasenleiter 5,6 beziehungsweise 7 oder den Nullleiter 8 haltenden Isolierklauen 19 ebenfalls zur Bildung einer verlängerten Kriechstrecke verjüngt.

Zwischen der Tragschiene 3 aus Isolierstoff und der diesen haltenden Seitenwand der Stromschiene 1 ist jeweils im Bereich der Anordnung der Phasenleiter 5,6,7 beziehungsweise des Nullleiters 8 ein Luftspalt gebildet. Diese den Luftspalt umgrenzende Kammer ist mit 20 bezeichnet.

Wie aus der Zeichnung ersichtlich, halten die Tragschienen 3 jeweils in einer parallel zu der entsprechenden Seitenwand der Stromschiene 1 liegenden Ebene die beiden Phasenleiter 5,6 beziehungsweise den Phasenleiter 7 und den Nullleiter 8. Der fünfte Steuerleiter 10 und der sechste Steuerleiter 11 sind jeweils in einer gegenüber dieser Ebene zum Innenraum der Stromschiene 1 hin verlagerten Ebene angeordnet.

Auch diese Ausgestaltung dient dazu einerseits die zusätzlichen fünften und sechsten Steuerleiter 10,11 innerhalb der Stromschiene 1 anordnen zu können und andererseits dazu, einen ausreichenden Abstand der Leiter voneinander zu gewährleisten, um Kriechströme zu vermeiden.

Die freien Enden der ersten und zweiten Seitenstege 15,17 und die Enden der Gabelschenkel 22 des Mittelsteges 16 liegen jeweils in einer parallel zur entsprechenden Seitenwand der Stromschiene 1 verlaufenden Ebene.

Alle Leiter, das heißt, die Phasenleiter 5 bis 7, der Nullleiter 8 und der fünfte und sechste Steuerleiter 10,11 sind gegen manuelle Berührung geschützt, in dem sie in den Tragschienen 3 zurückverlagert angeordnet sind.

In der Zeichnung nicht gezeigt, ist ein Kupplungsstück oder dergleichen, welches endseitig in die Stromschiene 1 als Verbinder, Einspeisung oder Endstück eingesteckt wird. Ein solches Kupplungsstück besteht aus Isolierstoff und ist mit Phasenleitern, dem Nullleiter, dem fünften und sechsten Steuerleiter sowie mit einem Schutzkontakt der Stromschiene 1 kontaktiert, wenn es in die Stromschiene eingesetzt ist.

In dieser Montagesolllage greifen Bestandteile des Kupplungsstückes aus Isolierstoff in die Hohlkammern 20 der Stromschiene 1 ein, die zwischen der Tragschiene 3 und den Seitenwänden der Stromschiene 1 gebildet sind sowie in einem Kammerraum 21, der zwischen dem Tragsteg für den fünften Steuerleiter 10 beziehungsweise den sechsten

Steuerleiter 11 und dem diesen benachbarten Isoliersteg 19, der den dem Tragsteg benachbarten Bereich des Phasenleiters 5,6,7 oder des Nullleiters 8 hält, ausgebildet. Durch diese Anordnung wird erreicht, dass die Luftstrecke an der Trennfuge zwischen dem Ende der Stromschiene 1 und dem in diese eingesetzten Kupplungsstück hinsichtlich der Luftstrecke zwischen den Kontakten verlängert ist, so dass eine hohe Betriebssicherheit gewährleistet ist.

## Patentansprüche

1. Stromschiene (1), insbesondere aus Metall, mit einem im Wesentlichen U-förmigen Querschnitt, bei der in den einen Aufnahmekanal (2) seitlich begrenzenden parallelen Seitenwänden Tragschienen (3) aus Isolierstoff angeordnet sind, die jeweils mehrere voneinander isolierte, in Schienenlängsrichtung parallel zueinander und einander gegenüberliegende und vom Aufnahmekanal (2) zugängliche nicht isolierte, blanke elektrische Phasenleiter (5,6,7) und einen Nullleiter (8) aufnehmen, wobei zudem ein ebenfalls vom Aufnahmekanal zugänglicher Schutzleiter (9) vorgesehen ist, wobei zwischen jeweils einem Leiterpaar (5,6;7,8), welches in einer Tragschiene (3) gehalten ist, ein fünfter und sechster blanker Steuerleiter (10,11) isoliert von den Phasenleitern (5,6;7) und dem Nullleiter (8) des Leiterpaares angeordnet ist, wobei der fünfte und sechste Steuerleiter (10,11) einander gegenüber liegen und vom Aufnahmekanal (2) her zugänglich sind, wobei der fünfte und sechste Steuerleiter (10,11) zum Anschluss für eine elektrische oder elektronische Steuerung oder als zusätzliche Versorgungsleiter für weitere elektrische Verbraucher bestimmt sind oder an diese angeschlossen sind, wobei jede Tragschiene (3) aus Isolierstoff Kammern zur Aufnahme jeweils eines Phasenleiters (5,6,7) und/oder eines Nullleiters (8) aufweist,
**dadurch gekennzeichnet, dass**
eine erste Kammer durch einen ersten Seitensteg (15) und einen Mittelsteg (16) begrenzt ist, und eine zweite Kammer durch den Mittelsteg (16) und einen zweiten Seitensteg (17) begrenzt ist, und dass der Mittelsteg (16) zu seinem freien Ende hin, welches der Seitenwand der Stromschiene (1) abgewandt ist, an der die Tragschiene (3) fixiert ist, etwa U-förmig gegabelt ist und in die Gabelung der fünfte oder sechste Steuerleiter (10,11) eingesetzt ist, so dass er an der Basis der Gabelung anliegt.

2. Anordnung mit einer Stromschiene nach Anspruch 1, **dadurch gekennzeichnet, dass** in die Stromschiene (1) ein Adapter eingesetzt ist, und dass an dem der Basis der Stromschiene (1) abgewandten Endbereich der Seitenwände Auflagebereiche (12,13) für den in die Stromschiene (1) eingesetzten Adapter ausgebildet sind, wobei vorzugsweise einer dieser Auflagebereiche einen blanken Schutzleiter (14) hält, der vom Aufnahmekanal (2) her zugänglich ist.

3. Stromschiene nach Anspruch 1, **dadurch gekennzeichnet, dass** der Mittelsteg (16) in seinem Bereich zwischen seiner Basis und den die Phasenleiter (5,6,7) oder den Nullleiter (8) haltenden Isolierklauen (19) zur Bildung einer verlängerten Kriechstrecke verjüngt ist.

4. Stromschiene nach einem der Ansprüche 1 oder 3,
**dadurch gekennzeichnet, dass** zwischen der Tragschiene (3) aus Isolierstoff und der diese haltenden Seitenwand zumindest im Bereich der Anordnung der Phasenleiter (5,6,7) oder des Nullleiters (8) ein Luftspalt (20) gebildet ist.

5. Stromschiene nach einem der Ansprüche 1,3,4,
**dadurch gekennzeichnet, dass** die Tragschienen (3) jeweils in einer parallel zu der Seitenwand der Stromschiene (1) liegenden Ebene die beiden Phasenleiter (5,6) oder einen Phasenleiter (7) und den Nullleiter (8) halten und dass der fünfte oder sechste Leiter (10,11) in einer gegenüber dieser Ebene zum Innenraum der Stromschiene (1) verlagerten Ebene liegt.

6. Stromschiene nach Anspruch 5, **dadurch gekennzeichnet, dass** die freien Enden der ersten und zweiten Seitenstege (15,17) und die Enden der Gabelschenkel (22) des Mittelsteges (16) in einer parallel zur Seitenwand der Stromschiene (1) verlaufenden Ebene liegen.

7. Stromschiene nach einem der Ansprüche 1, 3 bis 6,
**dadurch gekennzeichnet, dass** die Phasenleiter (5,6,7), der Nullleiter (8) und der fünfte und sechste Steuerleiter (10,11) gegen manuelle Berührung geschützt in den Tragschienen (3) zurückverlagert angeordnet sind.

8. Anordnung mit einer Stromschiene nach einem der Ansprüche 1, 3 bis 7,
**dadurch gekennzeichnet, dass** in die Stromschiene (1) endseitig ein Kupplungsstück als Verbinder, Einspeisung oder Endstück eingesteckt ist, das aus Isolierstoff besteht und mit den Phasenleitern (5,6,7), dem Nullleiter (8), dem fünften und sechsten Steuerleiter (10,11) sowie mit einem Schutzkontakt (9,14) in Kontakt stehende Anschlussleiter aufweist, wobei Bestandteile des Kupplungsstückes aus Isolierstoff in Hohlkammern (20) der Stromschiene (1) eingreifen, die zwischen der Tragschiene (3) und den Seitenwänden der Stromschiene (1) gebildet sind, sowie in einen Kammerraum (21) der zwischen einem Tragsteg (18) des fünften oder sechsten (10,11) Steuerleiters und dem diesem benachbarten Isoliersteg (19), der den dem Tragsteg (18) benachbarten Bereich jedes Phasenleiters (5,6,7) oder des Nullleiters (8) hält, ausgebildet ist.

## Claims

1. A current bar (1), in particular made of metal, having a substantially U-shaped cross section, wherein in the parallel side walls laterally limiting a seating channel (2), support rails (3) made of an insulating material are disposed that respectively receive a plurality of bare electrical phase conductors (5, 6, 7) being insulated from one another, in parallel in the longitudinal rail direction, opposite to one another and accessible from the seating channel (2), and a neutral conductor (8), further a protective conductor (9) also accessible from the seating channel being provided, between each pair of conductors (5, 6; 7, 8), which is held in a support rail (3), a fifth and sixth bare control conductor (10, 11) being disposed insulated from the phase conductors (5, 6; 7) and the neutral conductor (8) of the pair of conductors, the fifth and sixth control conductors (10, 11) being positioned opposite to each other and being accessible from the seating channel (2), the fifth and sixth control conductors (10, 11) being intended for the connection of an electrical or electronic controller or as additional supply conductors for further electrical consumers or being connected thereto, each support rail (3) made of an insulating material comprising chambers for receiving one phase conductor (5, 6, 7) and/or one neutral conductor (8) each, **characterized by** that a first chamber is limited by a first lateral web (15) and a central web (16), and a second chamber is limited by the central web (16) and a second lateral web (17), and that the central web (16) toward its free end, which faces away from the side wall of the current bar (1), at which the support rail (3) is fixed, is bifurcated in an approximately U-shaped manner, and the fifth or sixth control conductor (10, 11) is arranged in the bifurcation, so that it abuts the base of the bifurcation.

2. An arrangement comprising a current bar according to claim 1, **characterized by** that an adapter is arranged in the current bar (1), and that at the end section of the side walls facing away from the base of the current bar (1), supporting regions (12, 13) for the adapter inserted into the current bar (1) are provided, preferably one of said supporting regions holding a bare protective conductor (14) that is accessible from the seating channel (2).

3. The current bar according to claim 1, **characterized by** that the central web (16) in its region between its base and the insulation jaws (19) holding the phase conductors (5, 6, 7) or the neutral conductor (8) is tapered in order to form an extended creepage distance.

4. The current bar according to one of claims 1 or 3, **characterized by** that between the support rail (3) made of an insulating material and the side wall holding the latter at least in the region of the arrangement of the phase conductors (5, 6, 7) or of the neutral conductor (8), an air gap (20) is formed.

5. The current bar according to one of claims 1, 3, 4, **characterized by** that the support rails (3) respectively hold, in a plane parallel to the side wall of the current bar (1), the two phase conductors (5, 6) or a phase conductor (7) and the neutral conductor (8), and that the fifth or sixth conductor (10, 11) is in a plane displaced relative to this plane toward the interior of the current bar (1).

6. The current bar according to claim 5, **characterized by** that the free ends of the first and second lateral webs (15, 17) and the ends of the bifurcated legs (22) of the central web (16) are arranged in a plane extending in parallel to the side wall of the current bar (1).

7. The current bar according to one of claims 1, 3 to 6, **characterized by** that the phase conductors (5, 6, 7), the neutral conductor (8), and the fifth and sixth control conductors (10, 11) are disposed in a backward position in the support rails (3) so to be protected from manual contact.

8. An arrangement comprising a current bar according to one of claims 1, 3 to 7, **characterized by** that at the end side of the current bar (1), a coupling piece serving as a connector, supply device, or end piece is inserted, which is made of an insulating material and comprises leads being in contact with the phase conductors (5, 6, 7), the neutral conductor (8), the fifth and sixth control conductors (10, 11), and with a protective contact (9, 14), wherein components of the coupling piece made of an insulating material engage in hollow chambers (20) of the current bar (1), which are formed between the support rail (3) and the side walls of the current bar (1), and in a chamber space (21) that is formed between a support web (18) of the fifth or sixth (10, 11) control conductor and the adjacent insulation web (19) that holds the region of each phase conductor (5, 6, 7) or of the neutral conductor (8) adjacent to the support web (18).

## Revendications

1. Rail conducteur (1), en particulier en métal, comportant une section essentiellement en U, dans lequel dans les parois latérales parallèles latéralement délimitant un canal de réception (2), des rails de support (3) en un matériau isolant sont disposés qui respectivement reçoivent une pluralité de conducteurs de phase électriques nus (5, 6, 7) étant isolés l'un de l'autre, en parallèle dans la direction longitudinale du rail, opposés l'un à l'autre et accessibles à partir du canal de réception (2), et un conducteur neutre (8), en outre un conducteur de protection (9) aussi accessible à partir du canal de réception étant prévu, en outre entre chaque paire de conducteurs (5, 6; 7, 8), qui est retenue dans un rail de support (3), un cinquième et un sixième conducteur de commande nu (10, 11) est disposé de façon isolée des conducteurs de phase (5, 6; 7) et du conducteur neutre (8) de la paire de conducteurs, le cinquième et le sixième conducteur de commande (10, 11) étant positionnés en regard l'un de l'autre et étant accessibles à partir du canal de réception (2), le cinquième et le sixième conducteur de commande (10, 11) étant prévu pour le raccordement d'une commande électrique ou électronique ou comme un conducteur d'alimentation additionnel pour d'autres consommateurs électriques ou étant liés à ceux-ci, chaque rail de support (3) en un matériau isolant comprenant des chambres pour recevoir un conducteur de phase (5, 6, 7) et/ou un conducteur neutre (8) chacune, **caractérisé en ce qu'**une première chambre est délimitée par une première entretoise latérale (15) et une entretoise centrale (16), et une deuxième chambre est délimitée par l'entretoise centrale (16) et une deuxième entretoise latérale (17), et que l'entretoise centrale (16) vers son extrémité libre, qui est opposée à la paroi latérale du rail conducteur (1), auquel le rail de support (3) est fixé, est réalisée avec une forme environ fourchue, et le cinquième ou le sixième conducteur de commande (10, 11) est positionné dans la bifurcation, de façon qu'il soit en appui sur la base de la bifurcation.

2. Agencement comprenant un rail conducteur selon la revendication 1, **caractérisé en ce qu'**un adaptateur est inséré dans le rail conducteur (1), et qu'à la section d'extrémité des parois latérales opposées à la base du rail conducteur (1), des zones d'appui (12, 13) pour l'adaptateur inséré dans le rail conducteur (1) sont prévues, de préférence une de ces zones d'appui maintenant un conducteur de protection nu (14) qui est accessible à partir du canal de réception (2).

3. Rail conducteur selon la revendication 1, **caractérisé en ce que** l'entretoise centrale (16) dans sa zone entre sa base et les pattes d'isolation (19) maintenant les conducteurs de phase (5, 6, 7) ou le conducteur neutre (8) est conique pour former une ligne de fuite du courant plus longue.

4. Rail conducteur selon une des revendications 1 ou 3, **caractérisé en ce qu'**entre le rail de support (3) en un matériau isolant et la paroi latérale maintenant celui-ci, au moins dans la zone de l'agencement des conducteurs de phase (5, 6, 7) ou du conducteur neutre (8), un entrefer (20) est réalisé.

5. Rail conducteur selon une des revendications 1, 3, 4, **caractérisé en ce que** les rails de support (3) respectivement maintiennent, dans un plan parallèle à la paroi latérale du rail conducteur (1), les deux conducteurs de phase (5, 6) ou un conducteur de phase (7) et le conducteur neutre (8), et que le cinquième ou le sixième conducteur (10, 11) se trouve dans un plan déplacé par rapport à ce plan vers l'intérieur du rail conducteur (1).

6. Rail conducteur selon la revendication 5, **caractérisé en ce que** les extrémités libres de la première et la deuxième entretoise latérale (15, 17) et les extrémités des bras fourchés (22) de l'entretoise centrale (16) sont positionnées dans un plan s'étendant en parallèle à la paroi latérale du rail conducteur (1).

7. Rail conducteur selon une des revendications 1, 3 à 6, **caractérisé en ce que** les conducteurs de phase (5, 6, 7), le conducteur neutre (8) et le cinquième et le sixième conducteur de commande (10, 11) sont disposés dans une position arrière dans les rails de support (3) pour être protégés contre un contact manuel.

8. Agencement comprenant un rail conducteur selon une des revendications 1, 3 à 7, **caractérisé en ce qu'**au côté d'extrémité du rail conducteur (1), un raccord servant de connecteur, dispositif d'alimentation ou pièce d'extrémité est inséré, qui est en un matériau isolant et comprend des conducteurs de raccordement étant en contact avec les conducteurs de phase (5, 6, 7), le conducteur neutre (8), le cinquième et le sixième conducteur de commande (10, 11) et avec un contact de protection (9, 14), dans lequel des composants du raccord en un matériau isolant s'engagent dans des chambres creuses (20) du rail conducteur (1), qui sont réalisées entre le rail de support (3) et les parois latérales du rail conducteur (1), et dans un espace de chambre (21) qui est réalisé entre une entretoise de support (18) du cinquième ou du sixième (10, 11) conducteur de commande et l'entretoise d'isolation (19) voisine qui maintient la zone de chaque conducteur de phase (5, 6, 7) ou du conducteur neutre (8) voisine à l'entretoise de support (18).
